# EUROPÄISCHE PATENTSCHRIFT

(11) **EP 4 444 648 B1**
(45) Veröffentlichungstag und Bekanntmachung des Hinweises auf die Patenterteilung: **28.05.2025**
(21) Anmeldenummer: 22821492.0
(22) Anmeldetag: 22.11.2022
(51) Int. Cl.: B66B 31/00

(54) **SCHUTZVORRICHTUNG BEI MONTAGEARBEITEN AN EINER PERSONENTRANSPORTANLAGE**
PROTECTIVE DEVICE DURING INSTALLATION WORKS ON A PASSENGER TRANSPORTATION SYSTEM
DISPOSITIF DE PROTECTION LORS DE TRAVAUX D'INSTALLATION D'UN SYSTÈME DE TRANSPORT DE PASSAGERS

(30) Priorität: 10.12.2021 EP 21213621
(43) Veröffentlichungstag der Anmeldung: 16.10.2024
(73) Patentinhaber: INVENTIO AG, 6052 Hergiswil (CH)
(72) Erfinder: KLEEWEIN, Gerhard, 3021 Pressbaum (AT); WAGENLEITNER, Georg, 4575 Roßleithen (AT)
(74) Vertreter: Inventio AG
(86) Internationale Anmeldenummer: PCT/EP2022/082879
(87) Internationale Veröffentlichungsnummer: WO 2023/104511

(56) Entgegenhaltungen:
- WO-A1-2019/185573
- JP-A- 2014 141 343
- DATABASE WPI Week 201453, Derwent World Patents Index; AN 2014-P38484

## Beschreibung

Die Erfindung betrifft eine Schutzvorrichtung zum Schutz von Montagepersonal bei Montagearbeiten an einer als Fahrtreppe oder Fahrsteig ausgestalteten Personentransportanlage, sowie eine Montageeinheit mit einer entsprechenden Schutzvorrichtung und ein Verfahren mit Montageschritten zur Errichtung und zum Abbau der Schutzvorrichtung.

Personentransportanlagen, die als Fahrtreppen oder als Fahrsteige ausgestaltet sind, werden in Bauwerken des öffentlichen Bereichs wie beispielsweise in Bahnhöfen, U-Bahnhöfen, Flughäfen sowie in Shoppingmalls, Kulturzentren und dergleichen mehr, eingesetzt. Fahrtreppen oder Fahrsteige weisen hierbei eine tragende Struktur auf, die als Tragwerk bezeichnet wird. Meistens ist dieses Tragwerk eine Fachwerkkonstruktion, welche beim Hersteller als ganze Einheit oder in Tragwerkmodule unterteilt, hergestellt wird. Das Tragwerk oder dessen Tragwerkmodule, beziehungsweise Fachwerkmodule werden in ein Bauwerk eingebaut, wobei das Tragwerk zum Beispiel zwei Etagen des Bauwerkes verbindet. In diesem Tragwerk sind die bewegbaren Komponenten der Fahrtreppe oder des Fahrsteiges angeordnet, beispielsweise ein Stufenband oder ein Palettenband, umlaufende Handlaufriemen, Umlenkachsen, eine Antriebswelle sowie Teile des Antriebsmotors und Getriebes und dergleichen mehr. Ferner werden auch feststehende Komponenten wie beispielsweise Balustraden, Kammplatten, Lagerstellen, Laufbahnen und Führungsschienen, eine Steuerung, Überwachungssysteme, Sicherheitssysteme und dergleichen mehr, mit dem Tragwerk fest verbunden. Üblicherweise werden Fahrtreppen und Fahrsteige im Herstellerwerk komplett montiert und als Ganzes oder dank der Tragwerkmodule in Sektionen unterteilt, vom Herstellerwerk zum Bauwerk transportiert und dort in dafür vorgesehene Auflagerstellen eingesetzt.

Komplett aufgebaute Personentransportanlagen der vorgenannten Art oder deren Sektionen haben einen relativ grossen Querschnitt, der bisweilen erhebliche Probleme verursacht, wenn eine neue Fahrtreppe oder ein neuer Fahrsteig in ein bestehendes Bauwerk eingebracht werden soll. Um diesen Querschnitt für den Transport vom Herstellerwerk bis zu den Auflagerstellen des Bauwerkes, die die Fahrtreppe oder den Fahrsteig aufnehmen sollen, zu verringern, werden oft die Balustraden im Herstellerwerk nicht montiert, sondern in ihren Bauteilen zerlegt, mitgeliefert. Dies hat den zusätzlichen Vorteil, dass diese deutlich besser geschützt transportiert werden können, als wenn sie in ihrer exponierten Lage auf dem Tragwerk montiert sind. Um die Bauteile der Balustraden mit dem Tragwerk verbinden zu können, sind am Tragwerk fest montierte Balustradenklemmen vorhanden, in welchen die Balustraden-Bauteile, insbesondere Balustradenpaneele aus Glas, dauerhaft festgeklemmt werden können. Da die Balustraden viele für die Benutzer sichtbare Bauteile aufweisen, ist es ein besonderer Vorteil, wenn die Balustraden (auch solche mit Blechpaneelen) erst während der letzten Montageschritte auf der Baustelle montiert werden.

Allerdings muss wegen der fehlenden Balustraden der Arbeitsplatz des Montagepersonals auf dem Tragwerk besonders gesichert sein. Hierzu schlägt die WO 2019/185573 A1 eine als Wartungsgeländer konzipierte Schutzvorrichtung vor, welche mittels an den Stützen angeordneten Spannvorrichtungen am Obergurt des Tragwerkes befestigt werden kann. Diese Schutzvorrichtung ist sehr einfach montierbar beziehungsweise entfernbar. Auch die WO 2021/175708 A1 offenbart ein entsprechendes Wartungsgeländer, wobei dieses nicht an Teilen des Tragwerkes, sondern in den Balustradenklemmen der Personentransportanalage festgeklemmt werden kann. Bei der Montage der Balustradenpaneele wird die Schutzvorrichtung dann Stütze für Stütze abgebaut und die geschaffenen Lücken sofort mit Balustradenpaneelen versehen.

Es kann aber vorkommen, dass sich das Montagepersonal nicht an die festgelegten Anweisungen und Arbeitsvorgaben hält und die Personentransportanlage im Bauwerk montiert, ohne die Schutzvorrichtung vorschriftsgemäss zu errichten.

Die Aufgabe der vorliegenden Erfindung besteht darin, eine Schutzvorrichtung zu schaffen, welche diese Nachlässigkeiten unterbindet und damit Unfälle verhütet.

Diese Aufgabe wird gelöst durch eine Schutzvorrichtung zum Schutz von Montagepersonal während Montagearbeiten an einer als Fahrtreppe oder Fahrsteig ausgestalteten Personentransportanlage. Die Schutzvorrichtung umfasst mindestens eine Absperrvorrichtung und mindestens eine Stütze, die miteinander fest verbunden sind oder durch geeignete Verbindungsstellen miteinander verbunden werden können. Die Absperrvorrichtung erstreckt sich zumindest während der Montagearbeiten quer zur Stütze und in Längserstreckung der Personentransportanlage, wobei die Stütze an einem ihrer Enden einen Befestigungsbereich aufweist, welcher zur Befestigung an einem Tragwerk der Personentransportanlage ausgestaltet ist.

Erfindungsgemäss weist die Schutzvorrichtung mindestens ein Sensormodul und eine Signalverbindungseinheit auf, wobei die Signalverbindungseinheit dazu eingerichtet ist, mit dem mindestens einen Sensormodul sowie mit einem Datenübertragungsmodul der Personentransportanlage Daten auszutauschen. Das Sensormodul ist im Befestigungsbereich zumindest einer Stütze angeordnet, wobei dieses Sensormodul Daten über einen Befestigungszustand des Befestigungsbereiches erfassen und diese Daten über die Signalverbindungseinheit an das Datenübertragungsmodul der Personentransportanlage übertragen kann.

Mit anderen Worten kann eine Stütze, können mehrere Stützen oder alle Stützen der Schutzvorrichtung in ihrem Befestigungsbereich ein Sensormodul aufweisen. Das Sensormodul erfasst, ob die Schutzvorrichtung am Tragwerk befestigt ist oder nicht, und überträgt entsprechende Daten über die Signalverbindungseinheit an ein Datenübertragungsmodul der Personentransportanlage. Das Datenübertragungsmodul kann diese Daten beispielsweise an ein Service- und Montagecenter weiterleiten, welches die Montagearbeiten koordiniert und überwacht. Da die Schutzvorrichtung schon zu Beginn der Montagearbeiten errichtet werden muss, kann ein Supervisor im Service- und Montagecenter die aktuellen Daten über den Befestigungszustand der Schutzvorrichtung abrufen und einschreiten, wenn keine Errichtung der Schutzvorrichtung erfolgt ist. Wie weiter unten ausführlicher beschrieben, können Montageanweisungen an das Montagepersonal auch zurückgehalten werden, bis die Schutzvorrichtung vorschriftsgemäss errichtet wurde. Es ist auch denkbar, dass Montagewerkzeuge oder Teile der Steuerung der Personentransportanlage in Abhängigkeit der Daten, die den Befestigungszustand wiedergeben, automatisiert verriegelt oder entriegelt werden können.

Es gibt eine Vielzahl von Sensormodulen, die in der erfindungsgemässen Schutzvorrichtung eingesetzt werden können. Allen gemeinsam ist, dass das Sensormodul mindestens ein Sensorelement aus der Gruppe Kraftmesssensor, bipolarer Schalter, Näherungssensor, optischer Sensor und dergleichen mehr umfasst und das Sensorelement derart im Befestigungsbereich der Stütze angeordnet ist, dass es eine Befestigung oder eine fehlende Befestigung des Befestigungsbereiches optimal erfassen kann. Wenn das Sensorelement ein Kraftmesssensor, zum Beispiel ein Dehnungsmessstreifen ist, muss er im Befestigungsbereich derart angeordnet werden, dass er eine Dehnung oder Stauchung des Befestigungsbereiches infolge einer durch Befestigungsmittel verursachten Krafteinwirkung mittels einer elektrischen Widerstandsänderung detektiert. Gegebenenfalls muss der Befestigungsbereich auf das verwendete Sensorelement optimiert, ausgestaltet werden.

Zudem muss das Sensorelement mit elektrischer Energie versorgt werden, damit eine physische Zustandsänderung im Befestigungsbereich überhaupt detektiert werden kann. Hierzu kann das Sensormodul beispielsweise einen Akkumulator, einen Kondensator und dergleichen mehr umfassen, die mit elektrischer Energie geladen und diese wieder abgeben können. Es ist aber auch möglich, zum Beispiel während der Erfassung des Befestigungszustandes dem Sensormodul elektrische Energie induktiv zuzuführen.

Des Weiteren ist ein Datenübertragungsmittel erforderlich, welches das meist analoge Signal des Sensorelementes in elektronisch verarbeitbare Daten wandelt und diese an die Signalverbindungseinheit weiterleitet. Als Datenübertragungsmittel können aktive oder passive Systeme wie Bluetooth, HF-Sendeeinheiten, ein passiver oder aktiver RFID-Tag (RFID-Chip mit einer Ringantenne) und dergleichen mehr verwendet werden. Obwohl aus praktischen Gründen kabellose, passive Datenübertragungsmittel vorzuziehen sind, können selbstverständlich auch kabelgebundene Systeme vorgesehen sein, wobei das Datenübertragungsmittel eine einfache Steckverbindung oder ein Netzwerkknoten sein kann.

Besonders vorteilhaft ist die Verwendung von passiven RFID-Tags, deren Chip beispielsweise mit einem Dehnungsmessstreifen als Sensorelement gekoppelt ist. Der sich verändernde Widerstandswert des Dehnmessstreifens infolge einer Krafteinwirkung auf die mit dem Sensormodul versehenen Stütze verändert die Ausgangsantwort beziehungsweise die Ausgangsdaten des RFID-Tags. Ein solches Sensormodul benötigt auch keine eigene Energiequelle, da die erforderliche elektrische Energie beim Auslesen über die Antenne induktiv eingespeist wird. Ein solches Sensormodul wird beispielsweise im Bericht «Force Sensor System for Structural Health Monitoring using Passive RFID Tags for Structural Health Monitoring» der Autoren Yusuke Ikemoto, Shingo Suzuki, Hiroyuki Okamoto, Hiroki Murakami, Xin Lin, Hideo Itoh, und Hajime Asama [https://ieeexplore.ieee.org/document/4681264] aus dem Jahre 2008 beschrieben.

Dementsprechend kann die Signalverbindungseinheit der Schutzvorrichtung ein RFID-Lesegerät sein, welches zudem ein Signalübertragungsmodul aufweist. Das Signalübertragungsmodul dient dazu, die aus dem Sensormodul ausgelesenen Daten, gegebenenfalls aufbereitet, an das weiter unten ausführlicher beschriebene Datenübertragungsmodul der Personentransportanlage zu übertragen.

In einer Ausgestaltung der Erfindung ist der Befestigungsbereich der Stütze als Klemmbereich ausgebildet. Der Klemmbereich ist hierbei einem Paneel-Klemmbereich eines Balustradenpaneels der Personentransportanlage nachempfunden und dazu vorgesehen, in einer am Tragwerk der Personentransportanlage fest montierten Klemmvorrichtung befestigt zu werden. Mit anderen Worten ausgedrückt, werden bei dieser Ausgestaltung der Stütze Klemmvorrichtungen genutzt, die bereits am Tragwerk vorhanden sind. Wenn die Balustradenpaneele montiert werden, erfolgt dies schrittweise, indem nach der Entfernung einer Stütze die freigewordene Klemmvorrichtung sofort mit einem Balustradenpaneel bestückt wird. Hierbei ist durch das Sensormodul detektierbar, ob der Klemmbereich in einer Klemmvorrichtung befestigt ist oder nicht befestigt ist. Der Begriff «nachempfunden» bedeutet hierbei, dass der Befestigungsbereich wie der Paneel-Klemmbereich derart ausgestaltet ist, dass er einerseits in eine gelöste Klemmvorrichtung hineinpasst und andererseits nach dem Festziehen der Klemmvorrichtung von dieser sicher festgeklemmt wird.

In einer weiteren Ausgestaltung der Erfindung ist der Befestigungsbereich der Stütze als Spannvorrichtung ausgebildet. Diese Spannvorrichtung eignet sich zur Befestigung am Tragwerk einer Personentransportanlage und ist auf entsprechende Bauteile des Tragwerkes, zum Beispiel auf den Querschnitt von dessen Obergurt-Stahlprofil abgestimmt. Die Spannvorrichtung weist eine Spannwange und zumindest eine gegen die Spannwange verspannbare Spannpratze auf. Das Sensormodul ist in der Spannpratze und/oder in der Spannwange angeordnet, so dass durch das Sensormodul detektierbar ist, ob ein Bereich des Tragwerkes zwischen der Spannwange und der Spannpratze befestigt, oder nicht befestigt ist.

In einer weiteren Ausgestaltung der Erfindung sind zumindest zwei Stützen mit mindestens einer Absperrvorrichtung fest verbunden und bilden dadurch ein starres Geländer. Hierdurch können sie einfacher an der Personentransportanlage montiert und demontiert werden, als wenn die Stützen und die Absperrvorrichtung getrennte Bauteile der Schutzvorrichtung sind.

Allerdings benötigen solche Geländer mehr Transportraum für den Transport zwischen dem Herstellerwerk der Personentransportanlage und dem Bauwerk, in das diese eingebaut werden soll. Auch der Rücktransport der Geländer (sofern vorgesehen) für weitere Einsätze ist aufwendiger. Aus diesen Gründen wird in einer weiteren Ausgestaltung der Erfindung vorgeschlagen, dass die mindestens eine Stütze eine Aufnahme aufweist, in der die Absperrvorrichtung durchragend angeordnet werden kann.

Diese Ausgestaltung kann den Nachteil haben, dass die Monteure zwar die Stützen montieren, nicht aber die Absperrvorrichtungen. Um dies zu unterbinden, wird in der Aufnahme ein Sensormodul angeordnet, welches Daten über eine Anordnung der Absperrvorrichtung oder deren Abwesenheit in der Aufnahme erfassen kann. Auch diese Daten werden über die Signalverbindungseinheit an das Datenübertragungsmodul der Personentransportanlage übertragen.

In einer weiteren Ausgestaltung der Erfindung weist die Stütze beziehungsweise weisen die Stützen ein zwischen dem Befestigungsbereich und der Absperrvorrichtung oder deren Aufnahme angeordnetes Scharnier auf. Dadurch kann die Stütze zwischen einer Transportstellung und einer Montagestellung verschwenkt werden. Im Bereich des Scharniers ist zudem ein Sensormodul angeordnet, welches Daten über einen Stellungszustand des Scharniers erfasst und diese Daten über die Signalverbindungseinheit an das Datenübertragungsmodul der Personentransportanlage überträgt.

Die mit einem Scharnier versehene Stütze kann zwischen einer Transportstellung und einer Montagestellung verschwenkt werden. Durch diese Ausgestaltung ist es möglich, dass die Schutzvorrichtung bereits im Herstellerwerk am Tragwerk befestigt werden kann. Anschliessend werden die am Tragwerk befestigten Stützen und gegebenenfalls auch die mit ihnen verbundene Absperrvorrichtung in die Transportstellung verschwenkt. Hierbei ist die Transportstellung diejenige Stellung, bei der sich die Stütze im Wesentlichen horizontal sowie in Querrichtung zur Längserstreckung der Personentransportanlage, erstreckt.

Mit anderen Worten ermöglicht die Transportstellung, dass die Bauhöhe der Personentransportanlage für ihren Transport zwischen dem Herstellerwerk und den dafür vorgesehenen Auflagerstellen im Bauwerk, trotz der bereits montierten Schutzvorrichtung möglichst gering gehalten werden kann. Sobald die Personentransportanlage in den dafür vorgesehen Auflagerstellen des Bauwerkes eingesetzt worden ist, kann die Schutzvorrichtung beziehungsweise deren Stützen in die Montagestellung verschwenkt werden. Hierbei ist die Montagestellung im Wesentlichen als ein vertikales Aufragen der Stützen zu verstehen. Oder einfacher ausgedrückt, verlässt die Schutzvorrichtung das Herstellerwerk in einer liegenden Position relativ zur Personentransportlage und kann auf der Baustelle in eine stehende Position aufgeklappt und fixiert werden.

Um zu verhindern das die Stütze nicht ungewollt von der Montagestellung wieder in die Transportstellung zurückklappt, kann in einer weiteren Ausführung die Stütze eine Blockierungsvorrichtung aufweisen. Diese Blockierungsvorrichtung ist dazu ausgestaltet, eine Verschwenkung des Scharniers zumindest in der Montagestellung zu blockieren. Auch die Stellung der Blockierungsvorrichtung kann mit einem Sensormodul erfasst werden.

In einer weiteren Ausgestaltung der Erfindung ist die Absperrvorrichtung dazu ausgestaltet, dass eine persönliche Schutzausrüstung an dieser befestigt werden kann. Die persönliche Schutzausrüstung umfasst ein Gurtzeug, welches üblicherweise zwei kurze Seilstücke (Struppen) mit Karabinerhaken aufweist. Das Gurtzeug trägt der Monteur über den Kleidern am Körper und mindestens einer der Karabinerhaken wird an der Absperrvorrichtung oder an der Stütze eingehängt. Üblicherweise ist vorgeschrieben, dass beide Karabinerhaken eingehängt sein müssen. Wenn der Monteur fällt, ist seine Sturzhöhe durch die Seillänge der Struppen begrenzt. Deren Dehnungsvermögen ist zudem in den einschlägigen Normwerken festgelegt, so dass das Auffangen des Sturzes gedämpft erfolgt. Ferner kann in der Stütze mindestens ein Sensormodul derart angeordnet sein, dass eine durch einen Sturz verursachte und auf die Schutzvorrichtung einwirkende Spannungsspitze durch das Sensormodul detektierbar ist und entsprechende Daten über die Signalverbindungseinheit an das Datenübertragungsmodul der Personentransportanlage übertragen werden können. Das vorgenannte Sensormodul muss nicht zwingend unabhängig vom Sensormodul sein, welches den Befestigungsbereich überwacht. Das Sensormodul des Befestigungsbereichs kann auch derart angeordnet sein, dass es solche Spannungsspitzen erfassen kann.

Eine Personentransportanlage und mindestens eine Schutzvorrichtung bilden zusammen eine Montageanordnung, die zudem ein Benutzerinteraktionsmodul und ein Montageskript umfasst. Mit dieser Montageanordnung kann das nachfolgende Montageverfahren durchgeführt werden, wobei das Montagepersonal durch die strukturierte Führung des abzuarbeitenden Montageskriptes gezwungen wird, die vorgeschriebenen Sicherheitsmassnahmen einzuhalten.

Das Verfahren zur Durchführung von Montagearbeiten an einer Montageanordnung umfasst die Schritte:
- dass das Benutzerinteraktionsmodul, die Signalverbindungseinheit und das Datenübertragungsmodul in Betrieb genommen werden und eine Datenverbindung zwischen dem Datenübertragungsmodul und dem Benutzerinteraktionsmodul aufgebaut wird;
- dass über die Datenverbindung das Montageskript von einem Speichermedium abgerufen wird, wobei das Montageskript die an der Personentransportanlage durchzuführenden Montageschritte enthält;
- dass in chronologischer Reihenfolge die einzelnen Montageschritte abgearbeitet werden, wobei nach der Durchführung des jeweiligen Montageschrittes dessen Abschluss durch eine Benutzereingabe quittiert wird, um den nachfolgenden Montageschritt aufzurufen;
- dass als erster Montageschritt gemäss dem festgelegten Ablauf des Montageskripts die Montage der Schutzvorrichtung am Tragwerk der Personentransportanlage durchgeführt wird; und
- dass bei der Quittierung des ersten Montageschrittes über das Datenübertragungsmodul und die Signalverbindungseinheit Daten über den Befestigungszustand des Befestigungsbereiches mindestens einer Stütze der Schutzvorrichtung, abgerufen wird, wobei die Quittierung zugelassen wird, wenn der Befestigungsbereich befestigt ist und die Quittierung zurückgewiesen wird, wenn der Befestigungsbereich nicht befestigt ist.

Das vorangehend beschriebene Verfahren kann noch durch weitere Schritte ergänzt werden. Sofern die Überwachungseinrichtung dazu eingerichtet ist, Spannungsspitzen zu detektieren, kann das Montageskript verlangen, dass sich das Montagepersonal mit der persönlichen Schutzausrüstung an den Stützen und/oder an der Absperrvorrichtung sichert. Während der Durchführung der Montageschritte können Daten einer Spannungsspitze, die von einem Sensormodul detektiert wurden, über die Signalverbindungseinheit an das Datenübertragungsmodul der Personentransportanlage übertragen und in einem Speichermedium permanent gespeichert werden. Dadurch kann überprüft werden, ob der Monteur beim Sturz übermässigen Kräften ausgesetzt war und das Sicherungskonzept (beispielsweise die Länge der Struppen der persönlichen Schutzausrüstung oder die Anzahl und/oder die Lage der zur Verfügung stehenden Befestigungsstellen) angepasst werden muss.

Damit sichergestellt ist, dass die Komponenten der Schutzvorrichtung von der Personentransportanlage erst entfernt werden, wenn die Balustradenpaneele montiert werden, kann das Montageskript folgende weiteren Schritte umfassen:
- dass gemäss dem festgelegten Ablauf des Montageskripts die Demontage der Schutzvorrichtung am Tragwerk der Personentransportanlage mit der Montage von Balustradenpaneele der Personentransportanlage einhergeht; und
- dass bei der Quittierung dieses Montageschrittes über das Datenübertragungsmodul und die Signalverbindungseinheit Daten über den Befestigungszustand des Befestigungsbereiches mindestens einer Stütze der Schutzvorrichtung abgerufen wird, wobei die Quittierung zugelassen wird, wenn der Befestigungsbereich nicht befestigt ist und die Quittierung zurückgewiesen wird, wenn der Befestigungsbereich befestigt ist.

Mit anderen Worten ausgedrückt, wird die mindestens eine Schutzvorrichtung sukzessive durch Balustradenpaneele der Personentransportanlage ersetzt. Dies erfolgt dadurch, dass nach einem Lösen mindestens einer der Klemmvorrichtungen der Personentransportanlage die Stütze der Schutzvorrichtung entfernt wird und anstelle der Stütze beispielsweise ein Balustradenpaneel in der Klemmvorrichtung festgeklemmt wird. Dabei sollte sich das Montagepersonal an der angrenzenden Schutzvorrichtung (davor oder danach) mittels der persönlichen Sicherheitsausrüstung sichern, um einen möglichen Absturz zu vermeiden. Hierdurch ist eine lückenlose Sicherungskette gewährleistet.

Die vorangehende Beschreibung weist auch darauf hin, dass in Analogie zur Anordnung von Balustradenpaneelen, auch mehrere Geländer in Längsrichtung aneinandergereiht, die Schutzvorrichtung bilden können und nicht einfach pro Seite ein einziges, starres Geländer, welches sich über die ganze Länge der Personentransportanlage erstreckt. Kürzere, aneinanderzureihende Schutzvorrichtungen sind auch viel einfacher handhabbar und reduzieren dadurch nochmals die Unfallgefahr.

Nachfolgend werden Ausführungsformen der Erfindung unter Bezugnahme auf die beigefügten Zeichnungen beschrieben, wobei weder die Zeichnungen noch die Beschreibung als die Erfindung einschränkend, auszulegen sind. Ferner werden für gleiche oder gleichartig wirkende Elemente dieselben Bezugszeichen verwendet. Es zeigen:
- Figur 1:: eine vereinfachte Ansicht einer Montageanordnung mit einer Schutzvorrichtung in einer ersten Ausgestaltungsvariante und mit einer Personentransportanlage, in deren Mittelteil noch keine Balustrade aufgebaut ist;
- Figur 2:: eine dreidimensionale, vergrösserte Ansicht des in der Figur 1 angegebenen Details A, wobei der dargestellte Befestigungsbereich ein Scharnier und einen Einrastmechanismus aufweist; und
- Figur 3:: in dreidimensionaler Ansicht eine zweite mögliche Ausgestaltungsvariante der Schutzvorrichtung.

Figur 1 zeigt eine vereinfachte Ansicht einer Montageanordnung 1 mit einer Personentransportanlage 11 und einer Schutzvorrichtung 51. Die Personentransportanlage 11 verbindet eine untere Ebene E1 mit einer oberen Ebene E2 eines Gebäudes 5. Die als Fahrtreppe ausgestaltete Personentransportanlage 11 weist ein als Fachwerkkonstruktion ausgeführtes Tragwerk 33 auf. Im Tragwerk 33 ist ein umlaufendes Stufenband 13 angeordnet, welches in der oberen Ebene E2 und in der unteren Ebene E1 umgelenkt wird und somit einen vorlaufenden Abschnitt und einen rücklaufenden Abschnitt aufweist. Der besseren Übersichtlichkeit wegen wurde auf die Darstellung des rücklaufenden Abschnitts verzichtet, ebenso wie auf die Darstellung von Spanten, Führungsschienen, Schienenblöcken und einer Antriebseinheit.

Die Personentransportanlage 11 weist ferner zwei Balustraden 15 auf, die sich jeder Längsseite des Stufenbandes 13 entlang erstrecken, wobei in Figur 1 nur die in der Betrachtungsebene im Vordergrund angeordnete Balustrade 15 sichtbar ist. An jeder Balustrade 15 ist ein Handlauf 17 umlaufend angeordnet, dessen rücklaufender Abschnitt in einem Balustradensockel 19 angeordnet ist. Der Balustradensockel 19 verbindet zudem die Balustrade 15 mit dem Tagwerk 33. Die Balustrade 15 weist mehrere (gegebenenfalls transparente) Balustradenpaneele 21, 23, 25, 27, 29 auf, wobei die obersten Balustradenpaneele 25, 27 und die untersten Balustradenpaneele 21, 23 speziell ausgeformt sind. Die mittleren Balustradenpaneele 29 sind im Wesentlichen rechteckige Platten. An mindestens einem Kantenbereich der Balustradenpaneele 21, 23, 25, 27, 29 ist jeweils ein Führungsprofil 31 zur Führung des Handlaufs 17 angeordnet.

Wie aus der Figur 1 erkennbar ist, ist die Personentransportanlage 11 noch nicht vollständig installiert. Insbesondere müssen noch die mittleren Balustradenpaneele 29 montiert werden. Aus diesem Grunde hängt der Handlauf 17 im mittleren Bereich der Personentransportanlage 11 bis auf den Balustradensockel 19 durch. Wenn sich Montagepersonal in diesem mittleren Bereich befindet und arbeitet, muss es gegen ein seitliches Herunterfallen gesichert werden.

Zur Sicherung des Montagepersonals ist deshalb an Stelle der fehlenden Balustradenpaneele 29 die bereits erwähnte Schutzvorrichtung 51 temporär installiert. Hierzu weist die Schutzvorrichtung 51 mehrere Geländer 53 mit jeweils drei Stützen 55 und zwei Absperrvorrichtungen 57 auf, wobei die parallel zueinander angeordneten Absperrvorrichtungen 57 die Stützen 55 miteinander verbinden. Konkret sind die Stützen 55 und Absperrvorrichtungen 57 Profilrohre, die miteinander fest verschweisst sind. Wie dargestellt, erstrecken sich die Absperrvorrichtungen 57 zumindest im an der Personaltransortanlage 11 anmontierten Zustand und damit während der Montagearbeiten, quer zu den Stützen 55 und in Längserstreckung der Personentransportanlage 11. Damit die Stützen 55 am Tragwerk 33 der Personentransportanlage 11 befestigt werden können, weisen sie an einem ihrer Enden einen Befestigungsbereich 59 auf. Die Absperrvorrichtung 57 ist durch die Verwendung von Profilrohren zudem geeignet, dass eine persönliche Schutzausrüstung 121, beispielsweise mit ihren Karabinerhaken, an dieser befestigt werden kann.

Zur Sicherstellung, dass die Schutzvorrichtung 51 auch wirklich benutzt wird, weist diese mindestens ein Sensormodul 61 und eine Signalverbindungseinheit 71 auf, wobei die Signalverbindungseinheit 71 dazu eingerichtet ist, mit dem mindestens einen Sensormodul 61 (mit unterbrochener Linie dargestellte Doppelpfeile 75) sowie mit einem Datenübertragungsmodul 93 (mit strichpunktierter Linie dargestellter Doppelpfeil 75) der Personentransportanlage 11 Daten auszutauschen.

Ein Sensormodul, welches lediglich die Anwesenheit der Schutzvorrichtung 51 im Gebäude 5 anzeigen würde, wäre zu wenig zielführend. Deshalb ist das Sensormodul 61 im Befestigungsbereich 59 der Stütze 55 angeordnet, wobei das Sensormodul 61 Daten über einen Befestigungszustand des Befestigungsbereiches 59 erfassen, und diese Daten über die Signalverbindungseinheit 71 an das Datenübertragungsmodul 93 der Personentransportanlage 11 übertragen kann.

Mit anderen Worten ausgedrückt, kann mittels der Sensorik überprüft werden, ob die Schutzvorrichtung 51 am Tragwerk 33 montiert, oder nicht montiert ist. Nachfolgend sollen mögliche Verfahrensschritte darlegen, wie die Sensorik zur Umsetzung des vorgeschriebenen Sicherheitskonzeptes beitragen kann. Hierzu umfasst die Montageanordnung 1 zudem ein Benutzerinteraktionsmodul 95 und ein Montageskript 101. Das Benutzerinteraktionsmodul 95 kann beispielsweise ein Laptop, ein Tablet oder ein Smartphone sein. Das Montageskript 101 wird über eine erste Datenverbindung 77 (strichdoppelpunktierter Doppelpfeil) zwischen dem Benutzerinteraktionsmodul 95 und dem Datenübertragungsmodul 93 der Personentransportanlage 11 und über eine zweite Datenverbindung 79 (strichdreipunktierter Doppelpfeil) zwischen einem Speichermedium 97 und dem Datenübertragungsmodul 93, aus dem Speichermedium 97 abgerufen. Das Speichermedium 97 kann beispielsweise in der Steuerung 91 der Personentransportanlage 11 oder im Datenübertragungsmodul 93 enthalten sein. Wie dargestellt, kann das Speichermedium 97 aber auch einer Datenwolke 99 implementiert sein, die aus einer Vielzahl miteinander vernetzter Server gebildet ist. Das auf einem Bildschirm 96 des Benutzerinteraktionsmoduls 95 angezeigte Montageskript 101 gibt in chronologischer Reihenfolge die einzelne Montageschritte 103, ..., 115 wieder, die zur betriebsbereiten Fertigstellung der Personentransportanlage 11 noch durchzuführen sind. Nach der Durchführung eines jeden Montageschrittes 103, ..., 115 muss dessen Abschluss durch eine Benutzereingabe 119 quittiert werden, um den nachfolgenden Montageschritt 103, ..., 115 aufrufen zu können.

Im vorliegenden Ausführungsbeispiel verlangt das Montageskript 101 nach der Startsequenz 103 als ersten Schritt 105 die Montage der Stützen 55 und Absperrvorrichtungen 57. Als nächster Montageschritt 107 müssen die Befestigungszustände aller mit einem Sensormodul 61 versehenen Befestigungsbereiche 59 abgerufen werden. Da das Sensormodul 61 auf der RFID-Technologie basiert, werden die Befestigungszustände mittels der als RFID-Lesegerät ausgestalteten Signalverbindungseinheit 71 ausgelesen und diese Daten mittels eines integrierten Signalübertragungsmoduls 73 an das Datenübertragungsmodul 93 weitergeleitet (strichpunktierter Doppelpfeil 75). Vom Datenübertragungsmodul 93 werden die Daten an das Benutzerinteraktionsmodul 95 übertragen (strichdoppelpunktierter Doppelpfeil 77) und dort geprüft. Nur wenn alle Befestigungsbereiche 59 befestigt sind beziehungsweise die Sensormodule 61 entsprechende Daten übertragen haben, wird der nächste Montageschritt 109, ..., 115 des Montageskripts 10 zur Abarbeitung freigegeben und damit die zu diesem Montageschritt 109, ..., 115 gehörenden Instruktionen auf dem Bildschirm 96 angezeigt. Falls einer der Befestigungsbereiche 59 nicht befestigt ist, wird dieser angezeigt, damit er fachgerecht befestigt werden kann.

Der mit unterbrochener Linie dargestellte Montageschritt 109 repräsentiert eine Vielzahl von Montageschritten 109 in chronologischer Reihenfolge, die abgearbeitet werden müssen, um zu einer betriebsbereiten Personentransportanlage 11 zu gelangen. Auch hier wird nach der Durchführung des jeweiligen Montageschrittes 109 dessen Abschluss durch eine Benutzereingabe 119 quittiert, um den nachfolgenden Montageschritt 109 aufzurufen.

Das Montageskript 101 kann zudem verlangen, dass sich das Montagepersonal mit der persönlichen Schutzausrüstung 121 an den Stützen 55 und/oder an der Absperrvorrichtung 57 sichert. Aufgrund einer geeigneten Anordnung der Sensormodule 61 oder durch die Anordnung zusätzlicher Sensormodule 61 in den Stützen 55 können Spannungsspitzen detektiert werden, die durch eine übermässige Krafteinwirkung auf die Absperrvorrichtung 57 oder die Stützen 55 verursacht werden. Während der Durchführung der Montageschritte 103, ..., 115 können Daten einer Spannungsspitze, die von einem Sensormodul 61 detektiert wurden, über die Signalverbindungseinheit 71 an das Datenübertragungsmodul 93 der Personentransportanlage 11 übertragen und in einem Speichermedium 97 permanent gespeichert werden. Dadurch kann überprüft werden, ob der Monteur bei einem Sturz übermässigen Kräften ausgesetzt war und das Sicherungskonzept (beispielsweise die Länge des Sicherungsseils oder die zur Verfügung stehenden Befestigungsstellen) angepasst werden muss.

Wie in der Figur 1 gezeigt, sieht das Montageskript 101 auch die Demontage der Schutzvorrichtung 51 vor. Hierbei werden bei der Quittierung dieses Montageschrittes 111 über das Datenübertragungsmodul 93 und die Signalverbindungseinheit 71 Daten über den Befestigungszustand der Befestigungsbereiche 59 abgerufen (Montageschritt 113). Die Quittierung mittels einer Benutzereingabe 119 wird dann zugelassen, wenn der Befestigungsbereich 59 nicht befestigt ist und dann zurückgewiesen, wenn der Befestigungsbereich 59 befestigt ist. Dadurch kann sichergestellt werden, dass kein Teil, beispielsweise keine Stütze 55 oder Spannvorrichtung (siehe Figur 3) einer Stütze 55 am Tragwerk 33 verbleibt.

Die Figur 2 zeigt eine dreidimensionale, vergrösserte Ansicht des in der Figur 1 angegebenen Details A, wobei der hier dargestellte Befestigungsbereich 59 ein Scharnier 131 und eine Blockierungsvorrichtung 133 aufweist die dazu ausgestaltet ist, eine Verschwenkung des Scharniers 131 zumindest in einer Montagestellung M zu blockieren. Stützen 55 mit Scharnieren 131 werden vorzugsweise eingesetzt, wenn die Schutzvorrichtung 51 bereits im Herstellerwerk in Klemmvorrichtungen 151 der Personentransportanlage 11 befestigt werden soll. Die Stützen 55 (mit oder ohne Absperrvorrichtungen 57) können dann in eine Transportstellung T heruntergeklappt, vom Herstellerwerk zum Bauwerk 5 transportiert werden. Nach dem Einsetzen der Personentransportanlage 11 im Bauwerk 5, müssen die Stützen 55 nur noch von der Transportstellung T in die Montagestellung M aufgeklappt und gegebenenfalls mit den Absperrvorrichtungen 57 versehen werden.

Damit der Befestigungsbereich 59 der Stütze 55 in der am Tragwerk 33 der Personentransportanlage 11 fest montierten Klemmvorrichtung 151 befestigt werden kann, weist er einen Klemmbereich 135 auf, der einem Paneel-Klemmbereich (nicht dargestellt) eines Balustradenpaneels 21, 23, 25, 27, 29 der Personentransportanlage 11 nachempfunden ist.

Um den Klemmbereich 135 festklemmen zu können, weist die Klemmvorrichtung 151 eine Klemmbacke 153 mit einer Keilnut 155, sowie ein Keilelement 157 und ein Spannelement 159 auf. Hierbei wird der Klemmbereich 135 in die Keilnut 155 eingeführt und anschliessend das Keilelement 157 zusammen mit dem Klemmbereich 135 mittels des Spannelementes 159 in der Keilnut 155 verspannt. Damit ein Klemmen auch wirklich sicher erfolgen kann, weist der Klemmbereich 135 zwei zueinander parallele Klemmflächen auf, deren Dickenabstand S auf die Keilnut 155 und das Keilelement 157 abgestimmt ist. Vorzugsweise entspricht der Dickenabstand S der Materialstärke des hernach festzuklemmenden Balustradenpaneels 21, 23, 25, 27, 29. Gegebenenfalls kann mit nicht dargestellten, zusätzlichen Einlageplatten der Klemmbereich 135 ergänzt werden, wenn der Dickenabstand S zu gering ist.

Des Weiteren ist im Klemmbereich 135 ein Sensormodul 61 (zusätzlich vergrössert dargestellt) angeordnet, durch welches detektierbar ist, ob der Klemmbereich 135 in einer Klemmvorrichtung 151 befestigt, oder nicht befestigt ist. Das Sensormodul 61 weist einen RFID-Chip 63 mit einer Ringantenne 65 (RFID-Tag) und vier in Brückenschaltung 67 angeordnete Dehnungsmessstreifen 69 auf, die in der dargestellten Weise miteinander verbunden sind.

Wenn die als Induktionsspule ausgestaltete Ringantenne 65 elektrische Energie durch die in der Figur 1 dargestellte Signalverbindungseinheit 71 empfängt, misst der RFID-Chip 63 den Widerstandswert der Brückenschaltung 67. Der RFID-Chip sendet den gemessenen Widerstandswert R zusammen mit einem im RFID-Chip 63 gespeicherten Widerstandswert R_{A} als Datenpaket über die Ringantenne 65 an die Signalverarbeitungseinheit 71 zurück. Der im RFID-Chip 63 gespeicherte Widerstandswert R_{A} repräsentiert hierbei den elektrischen Widerstand der Brückenschaltung 67 in unbelastetem Zustand. Ein leicht vorstehender Stössel 137, der im Klemmbereich 135 angeordnet ist, überträgt die Klemmkraft der festgezogenen Klemmvorrichtung 151 auf die mit der Brückenschaltung 67 versehene Zone des Sensormoduls 61.

Wie bereits erwähnt, weist die die Stütze 55 des in Figur 2 dargestellten Ausführungsbeispiels eine Blockierungsvorrichtung 133 auf, um das Scharnier 131 in der Montagestellung M zu blockieren. Die Blockierungsvorrichtung 133 ist schematisch dargestellt, um deren Funktion zu zeigen. Da das Sensormodul 61 in der Nähe der Blockierungsvorrichtung 133 angeordnet ist, wird mit diesem auch die Blockierungsvorrichtung 133 und die Stellung des Scharniers 131 überwacht. Die Blockierungsvorrichtung 133 kann hierbei nur betätigt werden und auf eine Schaltzunge 62 des Sensormoduls 61 wirken, wenn die Stütze 55 in der Montageposition M ist. Die Schaltstellung der Schaltzunge 62 kann vom RFID-Chip 63 erfasst werden, indem die Schaltzunge 62 durch die Blockierungsvorrichtung 133 auf einen Kontaktstift 64 gedrückt wird und beispielsweise mittels eines Stromimpulses überprüft wird, ob dieser Stromkreis geschlossen ist. Das Sensormodul 61 überträgt entsprechende Daten über den Stellungszustand des Scharniers 131 über die Signalverbindungseinheit 71 an das Datenübertragungsmodul 93 der Personentransportanlage 11.

Die Figur 3 zeigt in dreidimensionaler Ansicht eine zweite mögliche Ausgestaltungsvariante der Schutzvorrichtung 51. Deren Stützen 55 sind mittels eines Befestigungsbereiches 59 am Tragwerk 33 einer Personentransportanlage 11 befestigt. Anders als im ersten Ausführungsbeispiel sind die Stützen 55 nicht jeweils ein komplettes Bauteil, sondern weisen ein Stützenrohr 161 und eine als Befestigungsbereich 59 der Stütze dienende Spannvorrichtung 163 auf. Das Stützenrohr 161 kann hierbei in die Spannvorrichtung 163 gesteckt werden. Die Spannvorrichtung 163 weist eine Spannwange 165 und zumindest eine gegen die Spannwange 165 verspannbare Spannpratze 167 auf. Das Sensormodul 61 ist im vorliegenden Ausführungsbeispiel in der Spannwange 165 angeordnet. Selbstverständlich könnte es auch in der Spannpratze 167 angeordnet sein. Durch das Sensormodul 61 ist detektierbar, ob ein Bereich des Tragwerkes 33 zwischen der Spannwange 165 und der Spannpratze 167 befestigt, oder nicht befestigt ist.

Die Absperrvorrichtung 57 der Schutzvorrichtung 51 wird durch Latten 169 gebildet, die in Aufnahmen 171 der Stützen 55 durchgesteckt werden. Die Stützen 55 sind im Wesentlichen senkrecht zur Längserstreckung des Tragwerkes 33 ausgerichtet. Die Latten 169 werden durch die Aufnahmen 171 der Stützen 55 im Wesentlichen parallel zur Längserstreckung des Tragwerkes 33 gehalten. Hier weist jede Stütze 55 zwei übereinander angeordnete Aufnahmen 171 auf und je zwei Latten 169 verbinden zwei Stützen 55 in unterschiedlichen Höhen über dem Tragwerk 33.

Um auch eine korrekte Anordnung der Absperrvorrichtung 57 an den Stützen 55 sicherzustellen, sind in den Aufnahmen 171 ebenfalls Sensormodule 61 angeordnet. Die Sensormodule 61 erfassen Daten über eine Anordnung der Absperrvorrichtung 57 in der Aufnahme 171 und übertragen diese Daten über die Signalverbindungseinheit 71 an das Datenübertragungsmodul 93 der Personentransportanlage 11.

Obwohl die Figuren 1 bis 3 unterschiedliche Aspekte der vorliegenden Erfindung anhand einer als Fahrtreppe ausgestalteten Personentransportanlage 11 zeigen, welche vertikal voneinander beabstandete Etagen E1, E2 miteinander verbinden soll, ist es offensichtlich, dass die beschriebenen Schutzvorrichtungen 51 gleichermaßen auch bei schräg angeordneten Fahrsteigen oder auf einer horizontalen Ebene angeordneten Fahrsteigen verwendet werden können.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele im Schutzumfang der beigefügten Ansprüche verwendet werden können. Bezugszeichen in den Ansprüchen sind nicht als Einschränkung anzusehen.

## Patentansprüche

1. Schutzvorrichtung (51) zum Schutz von Montagepersonal während Montagearbeiten an einer als Fahrtreppe oder Fahrsteig ausgestalteten Personentransportanlage (11), wobei die Schutzvorrichtung (51) mindestens eine Absperrvorrichtung (57) und mindestens eine Stütze (55) umfasst, die miteinander verbunden oder verbindbar sind und welche Absperrvorrichtung (57) sich zumindest während der Montagearbeiten quer zur Stütze (55) und in Längserstreckung der Personentransportanlage (11) erstreckt, und wobei die Stütze (55) an einem ihrer Enden einen Befestigungsbereich (59) aufweist, welcher zur Befestigung an einem Tragwerk (33) der Personentransportanlage (11) ausgestaltet ist, **dadurch gekennzeichnet,**
• **dass** die Schutzvorrichtung (51) mindestens ein Sensormodul (61) und eine Signalverbindungseinheit (71) aufweist, wobei die Signalverbindungseinheit (71) dazu eingerichtet ist, mit dem mindestens einen Sensormodul (61) sowie mit einem Datenübertragungsmodul (93) der Personentransportanlage (11) Daten auszutauschen; und
• **dass** im Befestigungsbereich (59) zumindest einer Stütze (55) ein Sensormodul (61) angeordnet ist, wobei dieses Sensormodul (61) Daten über einen Befestigungszustand des Befestigungsbereiches (59) erfasst und diese Daten über die Signalverbindungseinheit (71) an das Datenübertragungsmodul (93) der Personentransportanlage (11) überträgt.

2. Schutzvorrichtung (51) nach Anspruch 1, wobei der Befestigungsbereich (59) der Stütze (55) als Klemmbereich (135) ausgebildet ist, welcher Klemmbereich (135) einem Paneel-Klemmbereich (135) eines Balustradenpaneels (21, 23, 25, 27, 29) der Personentransportanlage (11) nachempfunden ist und dazu vorgesehen ist, in einer am Tragwerk (33) der Personentransportanlage (11) fest montierten Klemmvorrichtung (151) befestigt zu werden und wobei das Sensormodul (61) dazu ausgestaltet ist zu detektieren, ob der Klemmbereich (135) in einer Klemmvorrichtung (151) befestigt, oder nicht befestigt ist.

3. Schutzvorrichtung (51) nach Anspruch 1, wobei der Befestigungsbereich (59) der Stütze (55) als Spannvorrichtung (163) zur Befestigung am Tragwerk (33) einer Personentransportanlage (11) ausgebildet ist, welche Spannvorrichtung (163) eine Spannwange (165) und zumindest eine gegen die Spannwange (165) verspannbare Spannpratze (167) aufweist, wobei das Sensormodul (61) in der Spannpratze (167) und/oder in der Spannwange (165) angeordnet ist und wobei das Sensormodul (61) dazu ausgestaltet ist zu detektieren, ob ein Bereich des Tragwerkes (33) zwischen der Spannwange (165) und der Spannpratze (167) befestigt, oder nicht befestigt ist.

4. Schutzvorrichtung (51) nach einem der Ansprüche 1 bis 3, wobei zumindest zwei Stützen (55) mit mindestens einer Absperrvorrichtung (57) fest verbunden sind und ein starres Geländer (53) bilden.

5. Schutzvorrichtung (51) nach einem der Ansprüche 1 bis 3, wobei die mindestens eine Stütze (55) eine Aufnahme (171) aufweist, in der die Absperrvorrichtung (57) durchragend angeordnet werden kann.

6. Schutzvorrichtung (51) nach Anspruch 5, wobei in der Aufnahme (171) ein Sensormodul (61) angeordnet ist, welches Sensormodul (61) Daten über eine Anordnung der Absperrvorrichtung (57) in der Aufnahme (171) erfasst und diese Daten über die Signalverbindungseinheit (71) an das Datenübertragungsmodul (93) der Personentransportanlage (11) überträgt.

7. Schutzvorrichtung (51) nach einem der Ansprüche 1 bis 6, wobei die Stütze (55) ein zwischen dem Befestigungsbereich (59) und der Absperrvorrichtung (57) oder deren Aufnahme (171) angeordnetes Scharnier (131) aufweist, so dass die Stütze (55) zwischen einer Transportstellung (T) und einer Montagestellung (M) verschwenkt werden kann und wobei ein Sensormodul (61) im Bereich des Scharniers (131) angeordnet ist, welches Sensormodul (61) Daten über einen Stellungszustand des Scharniers (131) erfasst und diese Daten über die Signalverbindungseinheit (71) an das Datenübertragungsmodul (93) der Personentransportanlage (11) überträgt.

8. Schutzvorrichtung (51) nach Anspruch 7, wobei die Stütze (55) eine Blockierungsvorrichtung (133) aufweist, die dazu ausgestaltet ist, eine Verschwenkung des Scharniers (131) zumindest in der Montagestellung (M) zu blockieren.

9. Schutzvorrichtung (51) nach einem der Ansprüche 1 bis 8, wobei die Absperrvorrichtung (57) dazu ausgestaltet ist, dass eine persönliche Schutzausrüstung (121) an dieser befestigt werden kann und dass in der Stütze (55) mindestens ein Sensormodul (61) derart angeordnet ist, dass eine auf die Schutzvorrichtung (51) einwirkende Spannungsspitze durch das Sensormodul (61) detektiert wird und entsprechende Daten über die Signalverbindungseinheit (71) an das Datenübertragungsmodul (93) der Personentransportanlage (11) übertragen werden.

10. Schutzvorrichtung (51) nach einem der Ansprüche 1 bis 9, wobei das Sensormodul (61) einen passiven oder aktiven RFID-Chip (63) und mindestens ein Sensorelement aus der Gruppe: Kraftmesssensor (69), bipolarer Schalter, Näherungssensor, optischer Sensor, umfasst.

11. Schutzvorrichtung (51) nach Anspruch 10, wobei die Signalverbindungseinheit (71) ein RFID-Lesegerät und ein Signalübertragungsmodul (73) aufweist.

12. Montageanordnung (1) aufweisend eine Personentransportanlage (11), **dadurch gekennzeichnet,**
• **dass** die Montageanordnung (1) zudem eine Schutzvorrichtung (51) nach einem der Ansprüche 1 bis 11, ein Benutzerinteraktionsmodul (95) und ein Montageskript (101) umfasst, wobei das Montageskript (101) über eine Datenverbindung (77) mit dem Datenübertragungsmodul (93) der Personentransportanlage (11) aus einem Speichermedium (97) abrufbar ist;
• **dass** das auf einem Bildschirm (96) des Benutzerinteraktionsmoduls (95) angezeigte Montageskript (101) in chronologischer Reihenfolge einzelne Montageschritte (105, 107, ...) wiedergibt, welche nach der Durchführung des jeweiligen Montageschrittes (105, 107, ...) durch eine Benutzereingabe (119) quittiert werden können, um den nachfolgenden Montageschritt (105, 107, ...) aufzurufen; und
• **dass** bei mindestens einem der Montageschritte (105, 107, ...) über das Datenübertragungsmodul (93) und die Signalverbindungseinheit (71) Daten von mindestens einem Sensormodul (61) über einen Befestigungszustand des Befestigungsbereiches (59) der zugehörenden Stütze (55) der Schutzvorrichtung (51) abgerufen werden.

13. Verfahren zur Durchführung von Montagearbeiten an einer Montageanordnung (1) gemäss Anspruch 12, **dadurch gekennzeichnet,**
• **dass** das Benutzerinteraktionsmodul (95), die Signalverbindungseinheit (71) und das Datenübertragungsmodul (93) in Betrieb genommen werden und eine Datenverbindung (77) zwischen dem Datenübertragungsmodul (93) und dem Benutzerinteraktionsmodul (95) aufgebaut wird;
• **dass** über die Datenverbindung (77) ein Montageskript (101) von einem Speichermedium (97) abgerufen wird, wobei das Montageskript (101) die an der Personentransportanlage (11) durchzuführenden Montageschritte (105, 107, ...) enthält;
• **dass** in chronologischer Reihenfolge die einzelnen Montageschritte (105, 107, ...) abgearbeitet werden, wobei nach der Durchführung des jeweiligen Montageschrittes (105, 107, ...) dessen Abschluss durch eine Benutzereingabe (119) quittiert wird, um den nachfolgenden Montageschritt (105, 107, ...) aufzurufen;
• **dass** als erster Montageschritt (105) gemäss dem festgelegten Ablauf des Montageskripts (101) die Montage der Schutzvorrichtung (51) am Tragwerk (33) der Personentransportanlage (11) durchgeführt wird; und
• **dass** bei der Quittierung des ersten Montageschrittes (105) über das Datenübertragungsmodul (93) und die Signalverbindungseinheit (71) Daten über den Befestigungszustand des Befestigungsbereiches (59) mindestens einer Stütze (55) der Schutzvorrichtung (51), abgerufen wird, wobei die Quittierung zugelassen wird, wenn der Befestigungsbereich (59) befestigt ist und die Quittierung zurückgewiesen wird, wenn der Befestigungsbereich (59) nicht befestigt ist.

14. Verfahren nach Anspruch 13, **gekennzeichnet durch** den weiteren Schritt, dass während der Durchführung der Montageschritte (105, 107, ...) Daten einer Spannungsspitze, die von einem Sensormodul (61) detektiert wurde, über die Signalverbindungseinheit (71) an das Datenübertragungsmodul (93) der Personentransportanlage (11) übertragen und in einem Speichermedium (97) permanent gespeichert werden.

15. Verfahren nach Anspruch 13 oder 14, **gekennzeichnet durch** die weiteren Schritte:
• dass gemäss dem festgelegten Ablauf des Montageskripts (101), die Demontage der Schutzvorrichtung (51) am Tragwerk (33) der Personentransportanlage (11) mit der Montage von Balustradenpaneele (21, 23, 25, 27, 29) der Personentransportanlage (11) einhergeht; und
• dass bei der Quittierung dieses Montageschrittes (105, 107, ...) über das Datenübertragungsmodul (93) und die Signalverbindungseinheit (71) Daten über den Befestigungszustand des Befestigungsbereiches (59) mindestens einer Stütze (55) der Schutzvorrichtung (51) abgerufen wird, wobei die Quittierung zugelassen wird, wenn der Befestigungsbereich (59) nicht befestigt ist und die Quittierung zurückgewiesen wird, wenn der Befestigungsbereich (59) befestigt ist.

## Claims

1. A protection device (51) for protecting installation personnel during installation works on a passenger transport system (11) in the form of an escalator or moving walkway, wherein the protection device (51) comprises at least one blocking device (57) and at least one support (55) which are or can be connected to one another, said blocking device (57) extending transversely to the support (55) and along the longitudinal extent of the passenger transport system (11) at least during the installation works, and the support (55) having a fastening region (59) at one of its ends, which fastening region is designed for fastening to a supporting structure (33) of the passenger transport system (11),
**characterized in that**
• the protection device (51) has at least one sensor module (61) and a signal connecting unit (71), the signal connecting unit (71) being configured to exchange data with the at least one sensor module (61) and with a data transmission module (93) of the passenger transport system (11); and
• a sensor module (61) is arranged in the fastening region (59) of at least one support (55), said sensor module (61) detecting data about a fastening state of the fastening region (59) and transmitting said data via the signal connecting unit (71) to the data transmission module (93) of the passenger transport system (11).

2. The protection device (51) according to claim 1, wherein the fastening region (59) of the support (55) is designed as a clamping region (135), which clamping region (135) is modeled like a panel clamping region (135) of a balustrade panel (21, 23, 25, 27, 29) of the passenger transport system (11) and is provided to be fastened in a clamping device (151) fixedly installed on the supporting structure (33) of the passenger transport system (11), and wherein the sensor module (61) is designed to detect whether or not the clamping region (135) is fastened in a clamping device (151).

3. The protection device (51) according to claim 1, wherein the fastening region (59) of the support (55) is designed as a clamp device (163) for fastening to the supporting structure (33) of a passenger transport system (11), which clamp device (163) has a clamping plate (165) and at least one clamping claw (167) which can be braced toward the clamping plate (165), wherein the sensor module (61) is arranged in the clamping claw (167) and/or in the clamping plate (165), and wherein the sensor module (61) is designed to detect whether or not a region of the supporting structure (33) is fastened between the clamping plate (165) and the clamping claw (167).

4. The protection device (51) according to any one of claims 1 to 3, wherein at least two supports (55) are fixedly connected to at least one blocking device (57) and form a rigid railing (53).

5. The protection device (51) according to any one of claims 1 to 3, wherein the at least one support (55) has a receptacle (171), in which the blocking device (57) can be arranged so as to protrude.

6. The protection device (51) according to claim 5, wherein a sensor module (61) is arranged in the receptacle (171), which sensor module (61) detects data about an arrangement of the blocking device (57) in the receptacle (171) and transmits said data via the signal connecting unit (71) to the data transmission module (93) of the passenger transport system (11).

7. The protection device (51) according to any one of claims 1 to 6, wherein the support (55) has a hinge (131) arranged between the fastening region (59) and the blocking device (57) or its receptacle (171), so that the support (55) can be pivoted between a transport position (T) and an installation position (M), and wherein a sensor module (61) is arranged in the region of the hinge (131), which sensor module (61) detects data about a position state of the hinge (131) and transmits said data via the signal connecting unit (71) to the data transmission module (93) of the passenger transport system (11).

8. The protection device (51) according to claim 7, wherein the support (55) has a blocking device (133) which is designed to block pivoting of the hinge (131) at least in the installation position (M).

9. The protection device (51) according to any one of claims 1 to 8, wherein the blocking device (57) is designed such that personal protective equipment (121) can be fastened thereto and at least one sensor module (61) is arranged in the support (55) such that a stress spike acting on the protection device (51) is detected by the sensor module (61) and corresponding data is transmitted via the signal connecting unit (71) to the data transmission module (93) of the passenger transport system (11).

10. The protection device (51) according to any one of claims 1 to 9, wherein the sensor module (61) comprises a passive or active RFID chip (63) and at least one sensor element from the group: force measurement sensor (69), bipolar switch, proximity sensor, optical sensor.

11. The protection device (51) according to claim 10, wherein the signal connecting unit (71) has an RFID reader and a signal transmission module (73).

12. An installation assembly (1) comprising a passenger transport system (11),
**characterized in that**
• the installation assembly (1) also comprises a protection device (51) according to any one of claims 1 to 11, a user interaction module (95), and an installation script (101), the installation script (101) being retrievable from a storage medium (97) via a data connection (77) to the data transmission module (93) of the passenger transport system (11);
• the installation script (101) displayed on a screen (96) of the user interaction module (95) presents, in chronological order, individual installation steps (105, 107, ...), which can be acknowledged by means of a user input (119) after the installation step (105, 107, ...) in question has been carried out, in order to call up the subsequent installation step (105, 107, ...); and
• in the case of at least one of the installation steps (105, 107, ...), data from at least one sensor module (61) regarding a fastening state of the fastening region (59) of the associated support (55) of the protection device (51) is retrieved via the data transmission module (93) and the signal connecting unit (71).

13. A method for carrying out installation works on an installation assembly (1) according to claim 12, **characterized in that**
• the user interaction module (95), the signal connecting unit (71) and the data transmission module (93) are put into operation and a data connection (77) is established between the data transmission module (93) and the user interaction module (95);
• an installation script (101) is retrieved from a storage medium (97) via the data connection (77), the installation script (101) containing the installation steps (105, 107, ...) to be carried out on the passenger transport system (11);
• the individual installation steps (105, 107, ...) are processed in chronological order, wherein, after the installation step (105, 107, ...) in question has been carried out, its conclusion is acknowledged by means of a user input (119) in order to call up the subsequent installation step (105, 107, ...);
• the installation of the protection device (51) on the supporting structure (33) of the passenger transport system (11) is carried out as a first installation step (105) according to the defined sequence of the installation script (101); and
• when the first installation step (105) is acknowledged, data about the fastening state of the fastening region (59) of at least one support (55) of the protection device (51) is retrieved via the data transmission module (93) and the signal connecting unit (71), the acknowledgment being permitted if the fastening region (59) is fastened and the acknowledgment being rejected if the fastening region (59) is not fastened.

14. The method according to claim 13, **characterized by** the additional step that, during the carrying out of the installation steps (105, 107, ...), data about a stress spike, which data was detected by a sensor module (61), is transmitted via the signal connecting unit (71) to the data transmission module (93) of the passenger transport system (11) and permanently stored in a storage medium (97).

15. The method according to claim 13 or 14, **characterized by** the additional steps:
• that, according to the defined sequence of the installation script (101), the removal of the protection device (51) from the supporting structure (33) of the passenger transport system (11) is accompanied by the installation of balustrade panels (21, 23, 25, 27, 29) of the passenger transport system (11); and
• that, when said installation step (105, 107, ...) is acknowledged, data about the fastening state of the fastening region (59) of at least one support (55) of the protection device (51) is retrieved via the data transmission module (93) and the signal connecting unit (71), the acknowledgment being permitted if the fastening region (59) is not fastened and the acknowledgment being rejected if the fastening region (59) is fastened.

## Revendications

1. Dispositif de protection (51) permettant la protection du personnel de montage pendant des travaux de montage sur une installation de transport de personnes (11) conçue comme un escalier roulant ou un trottoir roulant, dans lequel le dispositif de protection (51) comprend au moins un dispositif d'arrêt (57) et au moins un support (55), qui sont reliés ou peuvent être reliés l'un à l'autre et lequel dispositif d'arrêt (57) s'étend, au moins pendant les travaux de montage, transversalement au support (55) et dans l'extension longitudinale de l'installation de transport de personnes (11), et dans lequel le support (55) présente à l'une de ses extrémités une zone de fixation (59) qui est conçue pour la fixation à une structure porteuse (33) de l'installation de transport de personnes (11), **caractérisé**
• **en ce que** le dispositif de protection (51) présente au moins un module de capteur (61) et une unité de liaison de signal (71), dans lequel l'unité de liaison de signal (71) est destinée à échanger des données avec l'au moins un module de capteur (61) ainsi qu'avec un module de transmission de données (93) de l'installation de transport de personnes (11) ; et
• **en ce qu'**un module de capteur (61) est disposé dans la zone de fixation (59) d'au moins un support (55), dans lequel ce module de capteur (61) acquiert des données sur un état de fixation de la zone de fixation (59) et transmet ces données par l'intermédiaire de l'unité de liaison de signal (71) au module de transmission de données (93) de l'installation de transport de personnes (11).

2. Dispositif de protection (51) selon la revendication 1, dans lequel la zone de fixation (59) du support (55) est configurée sous forme de zone de serrage (135), laquelle zone de serrage (135) est à l'image d'une zone de serrage de panneau (135) d'un panneau de balustrade (21, 23, 25, 27, 29) de l'installation de transport de personnes (11) et est prévue pour être fixée dans un dispositif de serrage (151) monté fermement sur la structure porteuse (33) de l'installation de transport de personnes (11) et dans lequel le module de détection (61) est conçu pour détecter si la zone de serrage (135) est fixée ou non dans un dispositif de serrage (151).

3. Dispositif de protection (51) selon la revendication 1, dans lequel la zone de fixation (59) du support (55) est configurée sous forme de dispositif de serrage (163) pour la fixation à la structure porteuse (33) d'une installation de transport de personnes (11), lequel dispositif de serrage (163) présente une joue de serrage (165) et au moins une griffe de serrage (167) pouvant être serrée contre la joue de serrage (165), dans lequel le module de capteur (61) est disposé dans la griffe de serrage (167) et/ou dans la joue de serrage (165) et dans lequel le module de capteur (61) est conçu pour détecter si une zone de la structure porteuse (33) est fixée ou non entre la joue de serrage (165) et la griffe de serrage (167).

4. Dispositif de protection (51) selon l'une des revendications 1 à 3, dans lequel au moins deux supports (55) sont reliés fermement à au moins un dispositif d'arrêt (57) et forment un garde-corps rigide (53).

5. Dispositif de protection (51) selon l'une des revendications 1 à 3, dans lequel l'au moins un support (55) présente un réceptacle (171) dans lequel le dispositif d'arrêt (57) peut être disposé de manière à faire saillie.

6. Dispositif de protection (51) selon la revendication 5, dans lequel un module de capteur (61) est disposé dans le réceptacle (171), lequel module de capteur (61) acquiert des données sur un agencement du dispositif d'arrêt (57) dans le réceptacle (171) et transmet ces données par l'intermédiaire de l'unité de liaison de signal (71) au module de transmission de données (93) de l'installation de transport de personnes (11).

7. Dispositif de protection (51) selon l'une des revendications 1 à 6, dans lequel le support (55) présente une charnière (131) disposée entre la zone de fixation (59) et le dispositif d'arrêt (57) ou son réceptacle (171), de sorte que le support (55) peut être pivoté entre une position de transport (T) et une position de montage (M) et dans lequel un module de capteur (61) est disposé dans la zone de la charnière (131), lequel module de capteur (61) acquiert des données sur un état de position de la charnière (131) et transmet ces données par l'intermédiaire de l'unité de liaison de signal (71) au module de transmission de données (93) de l'installation de transport de personnes (11).

8. Dispositif de protection (51) selon la revendication 7, dans lequel le support (55) présente un dispositif de blocage (133) qui est conçu pour bloquer un pivotement de la charnière (131) au moins dans la position de montage (M).

9. Dispositif de protection (51) selon l'une des revendications 1 à 8, dans lequel le dispositif d'arrêt (57) est conçu pour qu'un équipement de protection individuelle (121) puisse y être fixé et pour qu'au moins un module de capteur (61) soit disposé dans le support (55) de telle sorte qu'une pointe de tension agissant sur le dispositif de protection (51) est détectée par le module de capteur (61) et que des données correspondantes sont transmises par l'intermédiaire de l'unité de liaison de signal (71) au module de transmission de données (93) de l'installation de transport de personnes (11).

10. Dispositif de protection (51) selon l'une des revendications 1 à 9, dans lequel le module de capteur (61) comprend une puce RFID passive ou active (63) et au moins un élément de capteur choisi dans le groupe : capteur de force (69), commutateur bipolaire, capteur de proximité, capteur optique.

11. Dispositif de protection (51) selon la revendication 10, dans lequel l'unité de liaison de signal (71) présente un lecteur RFID et un module de transmission de signal (73).

12. Agencement de montage (1) présentant une installation de transport de personnes (11), **caractérisé**
• **en ce que** l'agencement de montage (1) comprend en outre un dispositif de protection (51) selon l'une des revendications 1 à 11, un module d'interaction avec l'utilisateur (95) et un script de montage (101), dans lequel le script de montage (101) peut être appelé à partir d'un support de stockage (97) par l'intermédiaire d'une liaison de données (77) avec le module de transmission de données (93) de l'installation de transport de personnes (11) ;
• **en ce que** le script de montage (101) affiché sur un écran (96) du module d'interaction avec l'utilisateur (95) reproduit dans l'ordre chronologique des étapes de montage individuelles (105, 107, ...) qui, après la réalisation de l'étape de montage (105, 107, ...) respective, peuvent être acquittées par une entrée utilisateur (119) pour appeler l'étape de montage (105, 107, ...) suivante ; et
• **en ce que,** lors d'au moins l'une des étapes de montage (105, 107, ...), des données sont appelées par l'intermédiaire du module de transmission de données (93) et de l'unité de liaison de signal (71) à partir d'au moins un module de capteur (61) sur un état de fixation de la zone de fixation (59) du support (55) associé du dispositif de protection (51).

13. Procédé permettant de réaliser des travaux de montage sur un agencement de montage (1) selon la revendication 12, **caractérisé**
• **en ce que** le module d'interaction avec l'utilisateur (95), l'unité de liaison de signal (71) et le module de transmission de données (93) sont mis en service et une liaison de données (77) est établie entre le module de transmission de données (93) et le module d'interaction avec l'utilisateur (95) ;
• **en ce que,** par l'intermédiaire de la liaison de données (77), un script de montage (101) est appelé à partir d'un support de stockage (97), dans lequel le script de montage (101) contient les étapes de montage (105, 107, ...) à réaliser sur l'installation de transport de personnes (11) ;
• **en ce que** les étapes de montage individuelles (105, 107, ...) sont exécutées dans l'ordre chronologique, dans lequel après la réalisation de l'étape de montage (105, 107, ...) respective, son achèvement est acquitté par une entrée utilisateur (119) pour appeler l'étape de montage (105, 107, ...) suivante ;
• **en ce que** le montage du dispositif de protection (51) sur la structure porteuse (33) de l'installation de transport de personnes (11) est réalisé comme première étape de montage (105) selon le déroulement établi du script de montage (101) ; et
• **en ce que,** lors de l'acquittement de la première étape de montage (105), des données sur l'état de fixation de la zone de fixation (59) d'au moins un support (55) du dispositif de protection (51) sont appelées par l'intermédiaire du module de transmission de données (93) et de l'unité de liaison de signal (71), dans lequel l'acquittement est autorisé lorsque la zone de fixation (59) est fixée et l'acquittement est rejeté lorsque la zone de fixation (59) n'est pas fixée.

14. Procédé selon la revendication 13, **caractérisé par** l'étape supplémentaire, selon laquelle pendant la réalisation des étapes de montage (105, 107, ...) des données d'une pointe de tension, qui a été détectée par un module de capteur (61), sont transmises par l'intermédiaire de l'unité de liaison de signal (71) au module de transmission de données (93) de l'installation de transport de personnes (11) et sont stockées de manière permanente dans un support de stockage (97).

15. Procédé selon la revendication 13 ou 14, **caractérisé par** les étapes supplémentaires :
• selon laquelle, selon le déroulement fixé du script de montage (101), le démontage du dispositif de protection (51) sur la structure porteuse (33) de l'installation de transport de personnes (11) s'accompagne du montage de panneaux de balustrade (21, 23, 25, 27, 29) de l'installation de transport de personnes (11) ; et
• selon laquelle, lors de l'acquittement de cette étape de montage (105, 107, ...), des données sur l'état de fixation de la zone de fixation (59) d'au moins un support (55) du dispositif de protection (51) sont appelées par l'intermédiaire du module de transmission de données (93) et de l'unité de liaison de signal (71), dans lequel l'acquittement est autorisé lorsque la zone de fixation (59) n'est pas fixée et l'acquittement est rejeté lorsque la zone de fixation (59) est fixée.
